# EUROPÄISCHE PATENTSCHRIFT

(11) **EP 2 738 454 B1**
(45) Veröffentlichungstag und Bekanntmachung des Hinweises auf die Patenterteilung: **08.01.2020**
(21) Anmeldenummer: 13194779.8
(22) Anmeldetag: 28.11.2013
(51) Int. Cl.: F21V 15/01, F21V 19/00, F21V 23/00, F21V 31/04, F21S 8/00, F21W 131/10, F21Y 115/10

(54) **Leuchte mit einem Leuchtengehäuse und einer elektronischen Schaltung**
Lamp with a housing and an electronic circuit
Lampe dotée d'un boîtier de lampe et d'un circuit électronique

(30) Priorität: 29.11.2012 DE 202012104635 U
(43) Veröffentlichungstag der Anmeldung: 04.06.2014
(73) Patentinhaber: Zumtobel Lighting GmbH, 6850 Dornbirn (AT)
(72) Erfinder: Pöhs, Mario, 6850 Dornbirn (AT)
(74) Vertreter: Thun, Clemens

(56) Entgegenhaltungen:
- EP-A1- 2 065 632
- WO-A1-2014/019953
- DE-A1-102009 054 926
- DE-U1-202009 011 688
- DE-U1-202009 011 694
- US-A- 5 038 255

## Beschreibung

Die Erfindung betrifft eine Leuchte mit einem Leuchtengehäuse und einer, auf einer Leiterplatte angeordneten elektronischen Schaltung.

Aus dem Stand der Technik ist eine Leuchte mit einem Leuchtengehäuse und einer elektronischen Schaltung bekannt, bei der die elektronische Schaltung auf einer Leiterplatte angeordnet ist, die in dem Leuchtengehäuse montiert ist. Die Leiterplatte mit der darauf angeordneten Elektronik ist also im Innenraum des Leuchtengehäuses angeordnet und von Letzterem umschlossen. Zur Montage wird die Leiterplatte in dem Leuchtengehäuse befestigt und anschließend Letzteres mit einem Deckel verschlossen.

Insbesondere im Fall von Leiterplatten, auf denen LEDs (LED: Lichtemittierende Diode) zur Lichterzeugung angeordnet sind, muss Sorge dafür getragen werden, dass die während des Betriebs der LEDs von Letzteren erzeugte Wärme effizient abgeführt wird. Eine entsprechende Problematik ergibt sich auch im Fall einer Leiterplatte, auf der elektronische Komponenten zum Versorgen von Lichtquellen angeordnet sind. In beiden Fällen ist durch die Anbindung der Leiterplatte an das Leuchtengehäuse ein thermischer Widerstand gebildet, so dass eine besondere thermische Kopplung zur Abfuhr der Wärme zwischen der betreffenden Leiterplatte und dem Leuchtengehäuse vorgesehen werden muss. Hierzu ist insbesondere ein nicht zu vernachlässigender Material- und Montageaufwand erforderlich.

Aus der WO 2014/019953 A1, die Stand der Technik nach Artikel 54 (3) EPÜ darstellt, ist eine Leuchte mit einem Gehäuse bekannt, das einen Außenwandbereich aufweist, der durch eine LED-Leiterplatte gebildet ist. In der LED-Leiterplatte ist eine Öffnung für eine Stromzuführung ausgebildet.

Aus der EP 2 065 632 A1 ist eine Leuchte mit einer Basisplatte, einem Reflektor und einer LED-Platine bekannt.

Aus der US 5,038,255 ist eine Leuchte mit einem Leuchtengehäuse bekannt, das einerseits durch eine Linse und andererseits durch eine Leiterplatte gebildet ist. Auf der Leiterplatte sind LEDs und eine elektronische Schaltung angeordnet.

Weitere LED-Leuchten sind aus den Schriften DE 20 2009 011 688 U1, DE 20 2009 011 694 U1 und DE 10 2009 054 926 A1 bekannt.

Der Erfindung liegt die Aufgabe zugrunde, eine entsprechende verbesserte Leuchte anzugeben, insbesondere eine Leuchte mit reduziertem Herstellungs- und Montageaufwand.

Diese Aufgabe wird gemäß der Erfindung mit dem in dem unabhängigen Anspruch genannten Gegenstand gelöst. Besondere Ausführungsarten der Erfindung sind in den abhängigen Ansprüchen angegeben.

Gemäß der Erfindung ist eine Leuchte vorgesehen, die ein Leuchtengehäuse und eine, auf einer Leiterplatte angeordnete elektronische Schaltung aufweist. Die Leiterplatte ist dabei derart gestaltet und angeordnet, dass durch sie ein Außenwandbereich des Leuchtengehäuses gebildet ist.

Hierdurch lässt sich erzielen, dass die Leiterplatte in unmittelbarem Kontakt mit einer Umgebungsluft der Leuchte steht. Auf diese Weise ist eine effiziente und quasi direkte Abfuhr der Wärme ermöglicht, die während eines Betriebs der Leuchte durch die elektronische Schaltung erzeugt wird. Es ist sozusagen eine sehr gute thermische Anbindung an die Umgebung erzielt. Dabei lässt sich ein Montageschritt einsparen, da das Leuchtengehäuse nach der Montage der Leiterplatte nicht mehr gesondert mit einem Deckel oder Ähnlichem geschlossen werden muss.

Bei der Leiterplatte handelt es sich vorzugsweise um eine Metallkernplatine, insbesondere um eine Metallkernplatine mit einer einseitigen Leiterbahnführung. Die der Leiterbahnführung gegenüberliegende Außenfläche der Leiterplatte kann dementsprechend ohne Leiterbahnen gestaltet sein, so dass sie sich besonders für einen unmittelbaren Kontakt mit der Umgebungsluft eignet.

Erfindungsgemäß ist die Leiterplatte an dem restlichen Leuchtengehäuse mittels einer Schraubverbindung und/oder Schnappern und/oder einer Verriegelung und/oder eines Einschubs befestigt. Ein Schnapper oder eine sonstige Rastverbindung ermöglicht eine besonders einfache Montage. Dabei sind die Leiterplatte und das restliche Leuchtengehäuse so gestaltet, dass bei wie vorgesehen angeordneter Leiterplatte auf zwei gegenüberliegenden Seiten der Leiterplatte Freiräume gebildet sind, die durch Vergießen geschlossen sind. Durch einen Verguss lässt sich besonders geeignet eine dichte Verbindung zwischen der Leiterplatte und dem restlichen Leuchtengehäuse bilden.

Vorzugsweise weist das Leuchtengehäuse eine Schulterfläche auf, die zur Anlage der Leiterplatte ausgebildet ist. Hierdurch lässt sich besonders geeignet eine definierte Positionierung der Leiterplatte gegenüber dem restlichen Leuchtengehäuse bei einfacher Montage erzielen.

Ein besonders dichtes Leuchtengehäuse lässt sich erzielen, wenn zwischen der Leiterplatte und dem restlichen Leuchtengehäuse dichtend ein Dichtelement angeordnet ist.

Der Montageaufwand der Leuchte lässt sich weitergehend reduzieren, wenn die Leiterplatte - wie erfindungsgemäß vorgesehen - einen Durchbruch oder eine Ausnehmung zur Durchführung eines Stromversorgungskabels der Leuchte aufweist; weiterhin vorteilhaft ist auf der Leiterplatte ein Geräteanschlusselement angeordnet.

Die Leuchte eignet sich besonders in Form einer Außenleuchte und/oder insbesondere in Form einer Fassadenleuchte.

Die Erfindung wird im Folgenden anhand eines Ausführungsbeispiels und mit Bezug auf die Zeichnungen näher erläutert. Es zeigen:
- Fig. 1: eine perspektivische Skizze zu einer erfindungsgemäßen Leuchte,
- Fig. 2: eine entsprechende Skizze, bei der die Leiterplatte von dem restlichen Leuchtengehäuse separiert ist,
- Fig. 3: eine perspektivische Skizze der Leiterplatte und
- Fig. 4: eine weitere perspektivische Skizze der Leiterplatte aus einem anderen Blickwinkel.

In Fig. 1 ist eine Skizze zu einer erfindungsgemäßen Leuchte gezeigt. Die Leuchte umfasst eine Leiterplatte 2. In Fig. 3 ist perspektivisch die Leiterplatte 2 separiert gezeigt, in Fig. 4 ebenso, jedoch aus einer anderen Sicht.

Auf der Leiterplatte 2 ist eine elektronische Schaltung 3 angeordnet. Bei der elektronischen Schaltung 3 kann es sich insbesondere um eine elektronische Schaltung zum Betrieb der Leuchte handeln, beispielsweise zum Betrieb einer Lichtquelle der Leuchte. Bei der Lichtquelle kann es sich dabei beispielsweise um LEDs handeln.

Im gezeigten Beispiel handelt es sich bei der Leiterplatte 2 bzw. Platine um eine Metallkernplatine. Die Leiterplatte 2 weist vorzugsweise eine Leiterbahnführung der elektronischen Schaltung 3 auf, die lediglich auf einer ersten Oberfläche 21 der beiden großen Oberflächen der Leiterplatte 2 gebildet ist. Wie in Fig. 1 beispielhaft gezeigt, ist die, der ersten Oberfläche 21 gegenüberliegende, zweite Oberfläche 22 der beiden großen Oberflächen der Leiterplatte 2 vorzugsweise plan gestaltet.

Die Leuchte weist ein Leuchtengehäuse 1 auf, wobei - wie in Fig. 1 beispielhaft gezeigt - die Leiterplatte 2 derart gestaltet und angeordnet ist, dass durch sie ein Außenwandbereich 4 des Leuchtengehäuses 1 gebildet ist. Durch die Leiterplatte 2 ist somit einen Teil des Leuchtengehäuses 1 gebildet.

Im gezeigten Beispiel ist der Außenwandbereich 4 durch die zweite Oberfläche 22 der Leiterplatte 2 gebildet. Dies geht auch aus Fig. 2 hervor, die die Leiterplatte 2 separiert von dem restlichen Leuchtengehäuse 1 zeigt.

Durch die Leiterplatte 2 lässt sich das Leuchtengehäuse 1 sozusagen verschließen. Hierdurch ist eine besonders einfache Montage der Leuchte ermöglicht.

Zur Befestigung der Leiterplatte 2 an dem restlichen Leuchtengehäuse 1 ist eine Schraubverbindung vorgesehen. Es kann aber auch eine Rastverbindung mittels Schnappern vorgesehen sein. Es kann auch ein Einschub vorgesehen sein, so dass sich das Leuchtengehäuse 1 durch ein Einschieben der Leiterplatte 2, zum Beispiel geführt durch Führungselemente, die an dem restlichen Leuchtengehäuse 1 ausgebildet sind, verschließen lässt. Hierdurch ist eine besonders einfache Montage der Leiterplatte 2 an dem restlichen Leuchtengehäuse 1 ermöglicht. Alternativ oder ergänzend kann eine Verriegelung vorgesehen sein.

Im gezeigten Beispiel ist die Gestaltung derart, dass das restliche Leuchtengehäuse 1 ein Rahmenelement 11 bildet, das die Leiterplatte 2 vollständig umfasst, wenn die Leiterplatte 2 wie vorgesehen mit dem restlichen Leuchtengehäuse 1 verbunden ist. Das restliche Leuchtengehäuse 1 bildet im gezeigten Beispiel durch das Rahmenelement 11 eine Öffnung zur Aufnahme der Leiterplatte 2.

Durch die Leiterplatte 2 kann insbesondere eine Rückwand des Leuchtengehäuses 1 gebildet sein.

Weiterhin kann ein (in den Figuren nicht gezeigtes) Dichtelement vorgesehen sein, das dichtend zwischen der Leiterplatte 2 und dem restlichen Leuchtengehäuse 1 angeordnet ist. Das Dichtelement kann dabei beispielsweise entlang des Umfangs der Leiterplatte 1 angeordnet sein.

Erfindungsgemäß sind die Leiterplatte 2 und das restliche Leuchtengehäuse 1 so gestaltet, dass bei wie vorgesehen angeordneter bzw. eingesetzter Leiterplatte 2 auf zwei gegenüberliegenden Seiten der Leiterplatte 2 Freiräume 15, 16 gebildet sind, wobei ferner vorgesehen ist, dass diese Freiräume 15, 16 durch Vergießen geschlossen sind.

Erfindungsgemäß weist die Leiterplatte 2 einen Durchbruch oder eine Ausnehmung 25 zur Durchführung eines Stromversorgungskabels der Leuchte auf. Weiterhin vorzugsweise sind an der Leiterplatte 2 wenigstens ein Geräteanschlusselement, vorzugsweise zwei Geräteanschlusselemente montiert, wodurch ein weiterer Verdrahtungsaufwand mit etwaigen Schnittstellen im Leuchtengehäuse 1 entfallen kann.

Die Leuchte eignet sich in besonderer Weise als Außenleuchte. Insbesondere kann es sich bei der Leuchte um eine Fassadenleuchte handeln.

Im gezeigten Beispiel ist das Leuchtengehäuse 1 insgesamt länglich gestaltet, ebenso die Leiterplatte 2; die Erfindung eignet sich jedoch allgemein auch für andersartig geformte Leuchtengehäuse.

## Patentansprüche

1. Leuchte, aufweisend
- ein Leuchtengehäuse (1) und
- eine, auf einer Leiterplatte (2) angeordnete elektronische Schaltung (3),
wobei die Leiterplatte (2) derart gestaltet und angeordnet ist, dass durch sie ein Außenwandbereich (4) des Leuchtengehäuses (1) gebildet ist,
wobei die Leiterplatte (2) an dem restlichen Leuchtengehäuse (1) mittels einer Schraubverbindung und/oder Schnappern und/oder einer Verriegelung und/oder eines Einschubs befestigt ist,
**dadurch gekennzeichnet,**
**dass** die Leiterplatte (2) einen Durchbruch oder eine Ausnehmung (25) zur Durchführung eines Stromversorgungskabels der Leuchte aufweist,
wobei die Leiterplatte (2) und das restliche Leuchtengehäuse (1) so gestaltet sind, dass bei wie vorgesehen angeordneter Leiterplatte (2) auf zwei gegenüberliegenden Seiten der Leiterplatte (2) Freiräume (15, 16) gebildet sind, die durch Vergießen geschlossen sind.

2. Leuchte nach Anspruch 1,
bei der die Leiterplatte (2) durch eine Metallkernplatine, insbesondere mit einer einseitigen Leiterbahnführung gebildet ist.

3. Leuchte nach einem der vorhergehenden Ansprüche,
bei der das Leuchtengehäuse (1) eine Schulterfläche (5) aufweist, die zur Anlage der Leiterplatte (2) ausgebildet ist.

4. Leuchte nach einem der vorhergehenden Ansprüche,
weiterhin aufweisend
- ein Dichtelement, das dichtend zwischen der Leiterplatte (2) und dem restlichen Leuchtengehäuse (1) angeordnet ist.

5. Leuchte nach einem der vorhergehenden Ansprüche
in Form einer Außenleuchte.

6. Leuchte nach Anspruch 5
in Form einer Fassadenleuchte.

## Claims

1. A lamp, having
- a lamp housing (1) and
- an electronic circuit (3) arranged on a printed circuit board (2),
wherein the printed circuit board (2) is designed and arranged in such a manner that an outer wall region (4) of the lamp housing (1) is formed by it,
wherein the printed circuit board (2) is fastened to the rest of the lamp housing (1) by means of a screw connection and/or snappers and/or a lock and/or a plug-in unit, **characterized in**
**that** the printed circuit board (2) has an opening or a recess (25) for the passage of a power supply cable of the lamp,
wherein the printed circuit board (2) and the rest of the lamp housing (1) are designed so that when the printed circuit board (2) arranged as intended free spaces (15, 16) are formed on two opposite sides of the printed circuit board (2), which are closed by casting.

2. The lamp according to Claim 1,
in which the printed circuit board (2) is formed by a metal core board, in particular with a one-sided conductor path guide.

3. The lamp according to any one of the preceding claims,
in which the lamp housing (1) has a shoulder surface (5), which is designed for bearing the printed circuit board (2).

4. The lamp according to any one of the preceding claims,
furthermore having,
- a sealing element, which is arranged in a sealing manner between the printed circuit board (2) and the rest of the lamp housing (1).

5. The lamp according to any one of the preceding claims
in the form of an outdoor lamp.

6. The lamp according to Claim 5
in the form of a facade lamp.

## Revendications

1. Luminaire comprenant :
- un boîtier de luminaire (1) et
- un circuit électronique (3) disposé sur une carte de circuit imprimé (2),
la carte de circuit imprimé (2) étant conçue et disposée de façon à ce qu'elle constitue une partie de paroi externe (4) du boîtier de luminaire (1),
la carte de circuit imprimé (2) étant fixée au reste du boîtier de luminaire (1) à l'aide d'une liaison vissée et/ou par encliquetage et/ou par un verrouillage et/ou par insertion,
**caractérisé en ce que**
la carte de circuit imprimé (2) présente un passage ou un évidement (25) pour le passage d'un câble d'alimentation électrique du luminaire,
la carte de circuit imprimé (2) et le reste du boîtier de luminaire (1) étant conçus de façon à ce que, lorsque la carte de circuit imprimé (2) est disposée comme prévu, sur deux côtés opposés de la carte de circuit imprimé (2), des espaces libres (15, 16) sont formés qui sont fermés par moulage.

2. Luminaire selon la revendication 1,
dans lequel la carte de circuit imprimé (2) est constituée d'une platine à noyau métallique, plus particulièrement d'un guidage de piste conductrice unilatéral.

3. Luminaire selon l'une des revendications précédentes,
dans lequel le boîtier de luminaire (1) comprend une surface à épaulement (5) qui est conçue pour l'appui de la carte de circuit imprimé (2).

4. Luminaire selon l'une des revendications précédentes,
comprenant en outre
- un élément d'étanchéité qui est disposé de manière étanche entre la carte de circuit imprimé (2) et le reste du boîtier de luminaire (1).

5. Luminaire selon l'une des revendications précédentes,
sous la forme d'un luminaire extérieur.

6. Luminaire selon la revendication 5,
sous la forme d'un luminaire de façade.
